# EUROPÄISCHE PATENTSCHRIFT

(11) **EP 1 580 375 B1**
(45) Veröffentlichungstag und Bekanntmachung des Hinweises auf die Patenterteilung: **06.08.2008**
(21) Anmeldenummer: 05101646.7
(22) Anmeldetag: 03.03.2005
(51) Int. Cl.: E05C 17/04, E05C 9/18, E05C 17/32

(54) **Schliessblech für Fenster oder Fenstertüren**
Striker plate for window or French windows
Gâche pour fenêtre ou porte-fenêtres

(30) Priorität: 25.03.2004 DE 202004004686 U
(43) Veröffentlichungstag der Anmeldung: 28.09.2005
(73) Patentinhaber: Aug. Winkhaus GmbH & Co. KG, 48291 Telgte (DE)
(72) Erfinder: Renz, Dieter, 49479, Ibbenbüren (DE); Hakenes, Andreas, 48165, Münster (DE)

(56) Entgegenhaltungen:
- AT-B- 371 202
- DE-A1- 3 043 925
- DE-A1- 19 929 818
- DE-U- 7 041 475
- GB-A- 2 233 025

## Beschreibung

Die Erfindung betrifft ein Schließblech für Fenster oder Fenstertüren, das einem Blendrahmen mit einer Blendrahmenfalzkante zugeordnet ist, mit einer Kulissenführung mit einen ersten Endbereich und einen zweiten Endbereich zur Aufnahme eines Schließbolzens, mit einem Eintrittsbereich zum Eintritt des Schließbolzens in die Kulissenführung, und mit einem zwischen dem Eintrittsbereich und dem ersten Endbereich gelegenen ersten Haltesteg sowie mit einem zwischen dem Eintrittsbereich und dem zweiten Endbereich gelegenen zweiten Haltesteg, mit einer zum Innern des ersten Endbereichs ausgerichteten ersten Haltesteg-Innenkante sowie einer entgegengesetzt dem Innern des ersten Endbereichs ausgerichteten ersten Haltesteg-Außenkante, und mit einer zum Innern des zweiten Endbereichs ausgerichteten zweiten Haltesteg-Innenkante sowie einer entgegengesetzt dem Innern des zweiten Endbereichs ausgerichteten zweiten Haltesteg-Außenkante, wobei der erste Endbereich gegenüber dem zweiten Endbereich quer zur Längsachsenrichtung des Blendrahmens versetzt angeordnet ist.

Aus der DE 30 43 925 C2 ist ein Fenster bekannt, bei dem der Flügelrahmen gegenüber dem Blendrahmen parallel abstellbar ist. Die parallele Abstellbewegung wird durch Schließbleche bewirkt, deren Kulissenführungen einen Ebenenversatz aufweisen. Läuft ein Schließbolzen des Flügelrahmens durch die Kulissenführung, wird er durch den Ebenenversatz seitlich zu seiner eigentlichen Bewegung verschoben, wodurch der Flügelrahmen von Blendrahmen weggeschoben wird.

Bei Fenstern mit einer geringen Nutmittenlage beziehungsweise Profiltiefe besteht das Problem, dass im Bereich zwischen der Blendrahmenfalzkante und der Nutmittenlage die Platzverhältnisse nicht ausreichen, um ein Schließblech mit ebenenversetzten Kulissenführungen unterzubringen.

Der Erfindung liegt die Aufgabe zugrunde, ein Schließblech der eingangs genannten Art derart weiterzubilden, dass auch bei geringen Nutmittenlagen die Unterbringung von Schließblechen mit ebenenversetzten Kulissenführungen ermöglicht ist.

Zur Lösung dieser Aufgabe ist gemäß der Merkmale des Oberbegriffs des Anspruchs 1 vorgesehen, dass der zweite Haltesteg die Blendrahmenfalzkante in Richtung quer zur Längsachsenrichtung des Blendrahmens in Richtung eines Flügelrahmens hin überragt. Dadurch wird der vorhandene Freiraum zwischen der Blendrahmenfalzkante und dem Flügelüberschlag besser ausgenutzt zur Unterbringungen der ebenenversetzten Kulissenführung. Somit ist auch bei Fenstern oder Fenstertüren mit geringen Nutmittenlagen die Unterbringung von Schließblechen mit ebenenversetzten Kulissenführungen ermöglicht.

In Weiterbildung der Erfindung ist gemäß Anspruch 2 vorgesehen, dass die zweite Haltesteg-Außenkante die Blendrahmenfalzkante in Richtung quer zur Längsachsenrichtung des Blendrahmens überragt. Es handelt sich dabei um ein lediglich geringes Überragen des zweiten Haltestegs, wenn also die Platzverhältnisse zwischen der Blendrahmenfalzkante und der Nutmittenlage lediglich ein geringes Überragen erfordern.

In weiterer Ausgestaltung der Erfindung ist gemäß Anspruch 3 vorgesehen, dass die zweite Haltesteg-Innenkante die Blendrahmenfalzkante in Richtung quer zur Längsachsenrichtung des Blendrahmens überragt. Diese Ausführung ist für erhöhte Bauraumprobleme zwischen der Blendrahmenfalzkante und der Nutmittenlage und damit einem größeren Überragen vorgesehen.

In Weiterbildung der Erfindung ist gemäß Anspruch 4 vorgesehen, dass die erste Haltesteg-Außenkante die Blendrahmenfalzkante in Richtung quer zur Längsachsenrichtung des Blendrahmens überragt. Diese Ausgestaltung kann sich ergeben, wenn aus Stabilitätsgründen der erste Haltesteg dicker und damit stabiler ausgeführt sein muss und dieser daher die Blendrahmenfalzkante überragt.

In weiterer Ausgestaltung der Erfindung ist gemäß Anspruch 5 und 9 vorgesehen, dass ein Flügelrahmen über die gesamte Umfangsfläche gegenüber dem Blendrahmen zur Erreichung einer Spaltlüftungsstellung abstellbar ist, wobei der erste Endbereich einer geschlossenen Fensterposition und der zweite Endbereich einer Spaltlüftungsstellung zugeordnet ist. Die Spaltlüftungsstellung sorgt dabei für eine gleichmäßige geringe Luftzirkulation in einem Rauminnern, wobei das Fenster noch immer sicher verschlossen ist, da sich die Schließbolzen innerhalb der Kulissenführungen der Schließbleche befinden.

In weiterer Ausgestaltung der Erfindung ist gemäß Anspruch 6 vorgesehen, dass das Schließblech auf einer Schließblech-Basisplatte befestigt ist und gegenüber dieser parallel in Richtung der Längsachsenrichtung des Blendrahmens verschiebbar gelagert ist. Dadurch ist ein besserer Ausgleich gegenüber Toleranzen eines Treibstangenbeschlages und der mit diesem verbundenen Schließbolzen möglich.

In Weiterbildung der Erfindung ist gemäß Anspruch 7 vorgesehen, dass das Schließblech wenigstens einen senkrecht zur Richtung der Längsachsenrichtung verlaufenden Justierkanal aufweist, in den ein Justierzapfen des Treibstangenbeschlages eingreifbar ist. Der Justierzapfen ermöglicht dabei eine Justierung des verschieblichen Bereichs des Schließblechs gegenüber dem Blendrahmen und einer genauen Anpassung an die Lage des jeweiligen Treibstangenbeschlages.

In weiterer Ausgestaltung der Erfindung ist gemäß Anspruch 8 vorgesehen, dass der Flügelrahmen einen Aussparungsbereich zur Unterbringung des zweiten Haltestegs aufweist. Dadurch werden Engpässe im Bereich zwischen der Blendrahmenfalzkante und dem Flügelüberschlag vermieden.

Anhand der folgenden Ausführungsbeispiele wird die Erfindung näher erläutert. Dabei zeigt:
- Fig. 1: eine Draufsicht auf ein Schließblech, befestigt an einem Blendrahmen;
- Fig. 2: eine räumliche Ansicht des Schließblechs nach Fig. 1;
- Fig. 3: eine räumliche Ansicht eines Schließblechs ähnlich Fig. 2 und ergänzt um eine Längsverschieblichkeit;
- Fig. 4: eine schematische Schnittdarstellung durch einen den Blendrahmen und einen Flügelrahmen mit einem Schließblech;
- Fig. 5: eine schematische Schnittdarstellung ähnlich Fig. 4 mit einem Aussparungsbereich im Flügelrahmen.

Fig. 1 zeigt eine Draufsicht auf ein Schließblech 10, das auf einem Blendrahmen 12 mit einer Blendrahmenfalzkante 14 verschraubt ist. Das Schließblech 10 weist eine Kulissenführung 16 auf mit einem ersten Endbereich 18 sowie einem zweiten Endbereich 20, die zur Aufnahme eines Schließbolzens dienen. Ein Eintrittsbereich 22 dient zum Eintritt des Schließbolzens in die Kulissenführung 16. Links und rechts vom Eintrittsbereich 22 liegen der erste Endbereich 18 und der zweite Endbereich in der Darstellung nach Fig. 1 in verschiedenen Höhen und sind damit gegeneinander versetzt.

Zwischen dem Eintrittsbereich 22 und dem ersten Endbereich 18 ist ein erster Haltesteg 24 gelegen, der gemeinsam mit dem zwischen dem Eintrittsbereich 22 und dem zweiten Endbereich 20 gelegenen zweiten Haltesteg 26 einen Teilbereich der Kulissenführung 16 bildet. Der erste Haltesteg 24 besitzt eine zum Innern des ersten Endbereichs 18 ausgerichtete erste Haltesteg-Innenkante 28 sowie eine nach außen orientierte ersten Haltesteg-Außenkante 30. Im Bereich des zweiten Haltestegs 26 ist eine zweite Haltesteg-Innenkante 32 sowie eine zweite Haltesteg-Außenkante 34 gelegen, die jeweils die wesentlichen Funktionsflächen des zweiten Haltestegs 26 bilden.

Der zweite Haltesteg 26 überragt die Blendrahmenfalzkante 14 in der Draufsicht nach Fig. 1 und durchschneidet damit die durch die Blendrahmenfalzkante 14 gebildete Ebene.

Dieses ist auch in Fig. 2, die lediglich eine räumliche Darstellung der Fig. 1 darstellt, erkennbar.

Fig. 4 zeigt ein Ausführungsbeispiel, bei dem an einem Flügelrahmen 36 im Bereich des Flügelüberschlags 38 ein Dichtungselement 40 angeordnet ist, wobei je nach Höhenerstreckung der Dichtung ein mehr oder weniger großer Abstand zwischen dem Flügelüberschlag 38 und der Blendrahmenfalzkante 14 verbleibt. Dieser Abstand dient im vorliegenden Beispiel zur Aufnahme des überragenden zweiten Haltestegs 26 des Schließblechs.

In Fig. 5 ist eine alternativ ausgeführter Flügelüberschlag 42 an einem Flügelrahmen 44 dargestellt, der aus einem Holzwerkstoff besteht. Der Flügelrahmen ist dabei mit einem Aussparungsbereich 46 versehen, der aus dem Flügelüberschlag 42 herausgefräst ist und ebenfalls Bauraum zur Aufnahme des zweiten Haltestegs 26 des Schließblechs 10 bietet.

In Fig. 3 ist eine weitere Ausgestaltung eines Schließblechs 48 dargestellt, dass von seiner Grundfunktionalität dem bereits beschriebenen Schließblech entspricht und zusätzlich mit einer schwimmenden Lagerung versehen ist. Der Funktionsbereich 50 des Schließblechs 48 ist dabei parallel in Richtung der Längsachsenrichtung des Blendrahmens verschiebbar. Diese Verschiebbarkeit dient zur besseren Justierung der Kulissenführung gegenüber dem Treibstangenbeschlag. Die Justierung selbst erfolgt über einen Justierkanal 52, in den ein nicht dargestellter Justierzapfen des Treibstangenbeschlages eingreifbar ist und somit eine Justierung des Funktionsbereichs 50 gegenüber dem Treibstangenbeschlag erlaubt.

## Patentansprüche

1. Blendrahmen (12) mit einem Schließblech (10) für Fenster oder Fenstertüren, wobei das Schließblech dem Blendrahmen (12) mit einer Blendrahmenfalzkante (14) zugeordnet ist, mit einer Kulissenführung (16) mit einen ersten Endbereich (18) und einen zweiten Endbereich (20) zur Aufnahme eines Schließbolzens, mit einem Eintrittsbereich (22) zum Eintritt des Schließbolzens in die Kulissenführung (16), und mit einem zwischen dem Eintrittsbereich (22) und dem ersten Endbereich (18) gelegenen ersten Haltesteg (24) sowie mit einem zwischen dem Eintrittsbereich (22) und dem zweiten Endbereich (20) gelegenen zweiten Haltesteg (26), mit einer zum Innern des ersten Endbereichs (18) ausgerichteten ersten Haltesteg-Innenkante (28) sowie einer entgegengesetzt dem Innern des ersten Endbereichs (18) ausgerichteten ersten Haltesteg-Außenkante (30), und mit einer zum Innern des zweiten Endbereichs (20) ausgerichteten zweiten Haltesteg-Innenkante (32) sowie einer entgegengesetzt dem Innern des zweiten Endbereichs (20) ausgerichteten zweiten Haltesteg-Außenkante (34), wobei der erste Endbereich (18) gegenüber dem zweiten Endbereich (20) quer zur Längsachsenrichtung des Blendrahmens (12) versetzt angeordnet ist, **dadurch gekennzeichnet, dass** der zweite Haltesteg (26) die Blendrahmenfalzkante (14) in Richtung quer zur Längsachsenrichtung des Blendrahmens (12) in Richtung eines Flügelrahmens (36) hin überragt.

2. Blendrahmen nach Anspruch 1, **dadurch gekennzeichnet, dass** die zweite Haltesteg-Außenkante (34) die Blendrahmenfalzkante (14) in Richtung quer zur Längsachsenrichtung des Blendrahmens (12) überragt.

3. Blendrahmen nach Anspruch 1 oder 2, **dadurch gekennzeichnet, dass** die zweite Haltesteg-Innenkante (32) die Blendrahmenfalzkante (14) in Richtung quer zur Längsachsenrichtung des Blendrahmens (12) überragt.

4. Blendrahmen nach einem der vorhergehenden Ansprüche, **dadurch gekennzeichnet, dass** die erste Haltesteg-Außenkante (30) die Blendrahmenfalzkante (14) in Richtung quer zur Längsachsenrichtung des Blendrahmens (12) überragt.

5. Blendrahmen nach einem der vorhergehenden Ansprüche, **dadurch gekennzeichnet, dass** der erste Endbereich (18) einer geschlossenen Fensterposition und der zweite Endbereich (20) einer Spaltlüftungsstellung zugeordnet ist.

6. Blendrahmen nach einem der vorhergehenden Ansprüche, **dadurch gekennzeichnet, dass** das Schließblech (48) auf einer Schließblech-Basisplatte (49) befestigt ist und gegenüber dieser parallel in Richtung der Längsachsenrichtung des Blendrahmens (12) verschiebbar gelagert ist.

7. Blendrahmen nach einem der vorhergehenden Ansprüche, **dadurch gekennzeichnet, dass** das Schließblech (48) wenigstens einen senkrecht zur Richtung der Längsachsenrichtung verlaufenden Justierkanal (52) aufweist, in den ein Justierzapfen des Treibstangebeschlags eingreifbar ist.

8. Blendrahmen nach einem der vorhergehenden Ansprüche, **dadurch gekennzeichnet, dass** der Flügelrahmen (36) einen Aussparungsbereich (46) zur Unterbringung des zweiten Haltestegs (26) aufweist.

9. Blendrahmen nach einem der vorhergehenden Ansprüche, **dadurch gekennzeichnet, dass** der Flügelrahmen (36, 44) über die gesamte Umfangsfläche gegenüber dem Blendrahmen (12) zur Erreichung einer Spaltlüftungsstellung abstellbar ist.

## Claims

1. Window frame (12) with a striker plate (10) for windows or French doors, wherein the striker plate is allocated to the window frame (12) with a window frame rebate (14), with a coulisse (16) with a first end area (18) and a second end area (20) for accommodating a closure bolt, with an entry area (22) for entry of the closure bolt into the coulisse (16), and with a first retaining web (24) located between the entry area (22) and the first end area (18), as well as with a second retaining web (26) located between the entry area (22) and the second end area (20), with a first retaining web inner edge (28) directed to the interior of the first end area (18), and a first retaining web outer edge (30) directed opposed to the interior of the first end area (18), and with a second retaining web inner edge (32) directed to the interior of the second end area (20), as well as a second retaining web outer edge (34) directed opposed to the interior of the second end area (20), wherein the first end area (18) is arranged offset opposite the second end area (20) transverse to the longitudinal axis direction of the window frame (12), **characterised in that** the second retaining web (26) projects over the window frame rebate (14) in the direction transverse to the longitudinal axis direction of the window frame (12) in the direction of a casement frame (36).

2. Window frame according to Claim 1, **characterised in that** the second retaining web outer edge (34) projects over the window frame rebate (14) in the direction transverse to the longitudinal axis direction of the window frame (12).

3. Window frame according to Claim 1 or 2, **characterised in that** the second retaining web inner edge (32) projects over the window frame rebate (14) in the direction transverse to the longitudinal axis direction of the window frame (12).

4. Window frame according to any one of the preceding claims, **characterised in that** the first retaining web outer edge (30) projects over the window frame rebate (14) in the direction transverse to the longitudinal axis direction of the window frame (12).

5. Window frame according to any one of the preceding claims, **characterised in that** the first end area (18) is allocated to a closed window position and the second end area (20) is allocated to a gap ventilation position.

6. Window frame according to any one of the preceding claims, **characterised in that** the striker plate (48) is secured on a striker plate base plate (49) and is mounted so as to be displaceable parallel to this in the direction of the longitudinal axis direction of the window frame (12).

7. Window frame according to any one of the preceding claims, **characterised in that** the striker plate (48) has at least one adjustment channel (52) running perpendicular to the direction of the longitudinal axis direction, into which an adjustment lug of the espagnolette fitting can be engaged.

8. Window frame according to any one of the preceding claims, **characterised in that** the casement frame (36) has a cut-out area (46) for accommodation of the second retaining web (26).

9. Window frame according to any one of the preceding claims, **characterised in that** the casement frame (36, 44) can be moved over the entire circumferential surface opposite the window frame (12) to achieve a gap ventilation position.

## Revendications

1. Cadre dormant (12) avec une gâche (10) pour fenêtres ou portes-fenêtres, la gâche étant associée au cadre dormant (12) avec un bord de feuillure (14) du cadre dormant, avec une coulisse de guidage (16) comportant une première zone d'extrémité (18) et une deuxième zone d'extrémité (20) destinée à recevoir un pêne cylindrique, avec une zone d'introduction (22) pour l'entrée du pêne cylindrique dans la coulisse de guidage (16), et avec une première traverse de fixation (24), située entre la zone d'introduction (22) et la première zone d'extrémité (18), ainsi qu'avec une deuxième traverse de fixation (26) située entre la zone d'introduction (22) et la deuxième zone d'extrémité (20), avec un premier bord intérieur (28) de la traverse de fixation, orienté vers l'intérieur de la première zone d'extrémité (18), ainsi qu'un premier bord extérieur (30) de la traverse de fixation, orienté à l'encontre de l'intérieur de la première zone d'extrémité (18), et avec un deuxième bord intérieur (32) de la traverse de fixation, orienté vers l'intérieur de la deuxième zone d'extrémité (20), ainsi qu'un deuxième bord extérieur (34) de la traverse de fixation, orienté à l'encontre de l'intérieur de la deuxième zone d'extrémité (20), la première zone d'extrémité (18) étant décalée par rapport à la deuxième zone d'extrémité (20) transversalement à la direction de l'axe longitudinal du cadre dormant (12), **caractérisé en ce que** la deuxième traverse de fixation (26) dépasse le bord de feuillure (14) du cadre dormant, transversalement à la direction de l'axe longitudinal du cadre dormant (12), dans la direction vers un cadre ouvrant (36).

2. Cadre dormant selon la revendication 1, **caractérisé en ce que** le deuxième bord extérieur (34) de la traverse de fixation dépasse le bord de feuillure (14) du cadre dormant transversalement à la direction de l'axe longitudinal du cadre dormant (12).

3. Cadre dormant selon la revendication 1 ou 2, **caractérisé en ce que** le deuxième bord intérieur (32) de la traverse de fixation dépasse le bord de feuillure (14) du cadre dormant transversalement à la direction de l'axe longitudinal du cadre dormant (12).

4. Cadre dormant selon l'une quelconque des revendications précédentes, **caractérisé en ce que** le premier bord extérieur (30) de la traverse de fixation dépasse le bord de feuillure (14) du cadre dormant transversalement à la direction de l'axe longitudinal du cadre dormant (12).

5. Cadre dormant selon l'une quelconque des revendications précédentes, **caractérisé en ce que** la première zone d'extrémité (18) est associée à une position de fenêtre fermée et la deuxième zone d'extrémité (20) est associée à une position de fenêtre entrebâillée.

6. Cadre dormant selon l'une quelconque des revendications précédentes, **caractérisé en ce que** la gâche (48) est fixée sur un socle (49) et est monté de manière mobile par rapport à celui-ci, parallèlement à la direction de l'axe longitudinal du cadre dormant (12).

7. Cadre dormant selon l'une quelconque des revendications précédentes, **caractérisé en ce que** la gâche (48) comporte au moins un canal d'ajustement (52), qui est orienté perpendiculairement à la direction de l'axe longitudinal et dans lequel peut s'engager un téton d'ajustement de la crémone.

8. Cadre dormant selon l'une quelconque des revendications précédentes, **caractérisé en ce que** le cadre ouvrant (36) comporte une zone évidée (46) destinée à recevoir la'deuxième traverse de fixation (26).

9. Cadre dormant selon l'une quelconque des revendications précédentes, **caractérisé en ce que** le cadre ouvrant (36, 44) peut être dégagé sur toute la surface périphérique par rapport au cadre dormant (12) pour atteindre la position entrebâillée.
